# FASCICULE DE BREVET EUROPEEN

(11) **EP 3 256 021 B1**
(45) Date de publication et mention de la délivrance du brevet: **12.12.2018**
(21) Numéro de dépôt: 16707877.3
(22) Date de dépôt: 08.02.2016
(51) Int. Cl.: A45D 40/00

(54) **POT DE COSMÉTIQUE COMPORTANT UN COUVERCLE À ÉLÉMENT D'ACCROCHAGE GUIDÉ**
BEHÄLTER FÜR KOSMETISCHES PRODUKT MIT EINEM GEFÜHRTEN KUPPLUNGSELEMENT
COSMETIC POT HAVING A LID WITH A GUIDED COUPLING ELEMENT

(30) Priorité: 09.02.2015 FR 1551009
(43) Date de publication de la demande: 20.12.2017
(73) Titulaire: Chanel Parfums Beauté, 92200 Neuilly-sur-Seine (FR)
(72) Inventeur: SALCIARINI, Christian, 83400 Hyeres (FR); CHANDELIER, Julien, 91300 Massy (FR); PERBAL, Grégory, 91370 Verrieres Le Buisson (FR)
(74) Mandataire: Santarelli
(86) Numéro de dépôt international: PCT/FR2016/050265
(87) Numéro de publication internationale: WO 2016/128660

(56) Documents cités:
- EP-A1- 2 777 429
- US-A1- 2004 067 091

## Description

La présente demande concerne le domaine des pots, et en particulier des pots de cosmétique.

Traditionnellement, un pot de produit cosmétique comporte une base, généralement en verre ou en plastique, c'est-à-dire un récipient surmonté d'un col dont le diamètre est voisin des dimensions en section de la base, pour avoir une grande ouverture. La base est fermée par un couvercle, généralement vissé sur le col. Le couvercle est en outre généralement équipé d'un joint chargé d'étanchéifier la fermeture pour une bonne conservation du produit contenu.

Or un inconvénient réside dans le fait que le filet du filetage présent sur le col oblige à avoir un col dégagé du reste de la base sur une certaine hauteur et également un couvercle d'une hauteur relativement importante ; en d'autres termes la présence du filetage impose des contraintes de dimensions pour la hauteur du col et l'épaisseur du couvercle.

Par ailleurs, en particulier pour un pot rond qui n'a pas de butée de vissage, un utilisateur qui referme le pot détermine difficilement à quel moment le serrage du couvercle sur la base est correct. Un serrage excessif provoque à la longue un écrasement du joint. Un serrage insuffisant fait que le joint n'assure pas une bonne étanchéité. Dans les deux cas, de l'air peut pénétrer dans le pot ou des produits volatiles de la formule, c'est-à-dire du produit contenu dans le pot, peuvent s'échapper du pot, si bien que la formule risque de se dégrader au fil du temps.

Pour un pot de forme non circulaire dont la base et le couvercle ont des contours identiques, le pot a souvent une butée qui limite la course angulaire du couvercle par rapport à la base de sorte à toujours avoir une coïncidence de forme entre la base et le couvercle. La présence de la butée empêche ainsi de visser au-delà, et par conséquent de compenser une perte d'étanchéité en cas d'écrasement du joint.

On connait par exemple le document US2004/0067091 qui décrit un flacon, typiquement pour vernis à ongle, qui permet une fermeture par clipsage du capuchon sur le contenant et une ouverture en appuyant sur au moins un bouton agissant sur une bague élastique. Un dispositif à ressort permet en outre d'assurer une fermeture étanche du flacon pour éviter tout débordement du produit qu'il contient. Un tel capuchon a cependant pour inconvénient d'être particulièrement encombrant, et notamment d'engendrer une hauteur relativement importante pour y loger le dispositif. De plus, un tel mode de réalisation convient pour un flacon dont le col présente un petit diamètre, mais pourrait être difficilement appliqué à un pot dont le col présente un diamètre nettement supérieur.

Pour résoudre au moins en partie les inconvénients précités, la présente demande vise à proposer un pot avec un couvercle simple d'utilisation pour fermer ou ouvrir un pot qui permette de garantir une fiabilité de fermeture et qui mène en outre à d'autres avantages.

A cet effet, est proposé, selon un premier aspect, un pot de cosmétique comportant une base et un couvercle pour fermer la base, avec la base qui comporte un récipient surmonté d'un col muni d'une encoche, et le couvercle qui est configuré pour prendre une position de fermeture et une position d'ouverture, et qui comporte en outre au moins un élément d'accrochage muni d'une griffe, l'élément d'accrochage étant configuré pour prendre une première position avec la griffe engagée dans l'encoche lorsque le couvercle est en position de fermeture et que le pot est fermé et pour prendre une deuxième position, dans laquelle la griffe est écartée du col par rapport à la première position et est désengagée de l'encoche, lorsque le couvercle est en position d'ouverture, le pot étant caractérisé en ce que le couvercle comporte une glissière, à double action radiale et excentrée, et un plot de pilotage configuré pour coulisser par rapport à la glissière entre une première position et une deuxième position, l'élément d'accrochage prenant la première position lorsque le plot de pilotage est en première position par rapport à la glissière et l'élément d'accrochage prenant la deuxième position lorsque le plot de pilotage est en deuxième position par rapport à la glissière.

La glissière est ici une double rampe d'ouverture et fermeture. Elle dessine un chemin formant un guide de déplacement du plot de pilotage. Selon un autre terme, la glissière forme une boutonnière oblongue. Ou selon encore un autre, elle forme une double came, c'est-à-dire à la fois une came à profil intérieur et une came à profil extérieur emboitée dans la came à profil intérieur, et par exemple de mêmes formes.

Ainsi, un bord de la glissière est actif pour l'ouverture, l'autre pour la fermeture. C'est-à-dire qu'un des bords agit sur le plot de pilotage pour écarter la griffe, c'est-à-dire permettre un passage en position d'ouverture, tandis qu'un autre des bords agit sur le plot de pilotage pour rapprocher la griffe, c'est-à-dire revenir en position de fermeture.

Un tel pot permet de réaliser un accrochage et une étanchéité du couvercle sur la base avec un couple réduit. Les frottements sont en outre plus faibles qu'avec un accrochage classique sur des filets.

Pour un pot rond, il est aussi possible de réaliser la fermeture du pot pour toute position angulaire du couvercle par rapport à la base.

De plus, un tel pot permet de réaliser le même mouvement d'ouverture et fermeture qu'avec un pot classique dont le couvercle et vissé sur la base, c'est-à-dire par exemple avec une rotation dans sens antihoraire pour ouvrir le pot et dans un sens horaire pour le fermer.

Un tel pot permet aussi par exemple de se dispenser de la présence d'un élément de rappel d'accrochage configuré pour relier l'élément d'accrochage à un support du couvercle et pour ramener automatiquement l'élément d'accrochage en première position.

Un tel pot permet également, par exemple, de se dispenser de la présence d'un élément de rappel en position qui serait configuré pour ramener automatiquement le couvercle en position de fermeture lorsque celui-ci est mis en position d'ouverture.

En effet, grâce à un tel pot, un utilisateur choisit lui-même de mettre le couvercle en position de fermeture ou en position d'ouverture selon son besoin.

La glissière comporte possiblement une première extrémité et une deuxième extrémité.

Selon un exemple de réalisation, l'une de la première extrémité ou de la deuxième extrémité est plus loin d'un centre de rotation du couvercle que l'autre de la première extrémité ou de la deuxième extrémité.

La glissière a par exemple une forme de haricot.

Selon un exemple de réalisation, le couvercle comporte une partie interne, appelée platine d'accrochage, et une partie externe, appelée capot, la platine d'accrochage et le capot étant montés à rotation l'un par rapport à l'autre. Le couvercle prend par exemple la position d'ouverture lorsque le capot est tourné par rapport à la platine d'accrochage par rapport à la position de fermeture dans un sens antihoraire. Inversement, le couvercle prend par exemple la position de fermeture lorsque le capot est tourné par rapport à la platine d'accrochage par rapport à la position d'ouverture dans un sens horaire.

Selon un exemple intéressant de réalisation, la platine d'accrochage et le capot comporte chacun un plot central, sensiblement centré par rapport au capot. L'un des plots est dit plot central mâle et l'autre est dit plot central femelle. Le plot central femelle est par exemple formé d'une paroi de contour qui comporte par exemple une partie en arc de cercle et un méplat (dit également partie plane). Le plot central mâle est par exemple formé par une paroi de contour en relief ou une forme pleine et présente par exemple un contour externe dont une partie dessine un arc de cercle et dont deux autres parties sont sensiblement planes et inclinées l'une par rapport à l'autre. Le plot central mâle comporte avantageusement des dimensions telles qu'une fois le capot assemblé avec la platine d'accrochage, le plot central mâle est inséré dans le plot central femelle avec une surface externe de la partie en arc de cercle du plot central mâle qui tangente une surface interne de la partie en arc de cercle du plot central femelle. En même temps, l'une des deux parties planes du plot central mâle est alors tangente à la partie plane du plot central femelle. Les parties planes du plot central mâle en coopération avec la partie plane du plot central femelle forment ainsi une butée angulaire pour la rotation du capot par rapport à la platine d'accrochage selon que le couvercle est en position d'ouverture ou de fermeture.

Selon un exemple de réalisation, la platine d'accrochage comporte un support, l'élément d'accrochage étant monté sur le support et mobile par rapport à lui.

Selon un exemple de réalisation, l'élément d'accrochage comporte une plaquette, par exemple depuis laquelle s'étend un crochet muni de la griffe.

Par exemple, l'élément d'accrochage est monté à pivotement au support de la platine d'accrochage par la plaquette, c'est-à-dire par l'intermédiaire de la plaquette.

Selon un exemple de réalisation, la plaquette est positionnée parallèlement à une surface supérieure du support de la platine d'accrochage et est configurée pour pivoter autour d'un axe parallèle à un axe de pivotement autour duquel le capot est configuré pour pivoter par rapport à la platine d'accrochage.

Selon un autre exemple de réalisation, la platine d'accrochage comporte une rainure radiale configurée pour guider l'élément d'accrochage en translation par rapport au support de la platine d'accrochage entre sa première position et sa deuxième position.

Selon un exemple de réalisation, l'élément d'accrochage comporte le plot de pilotage et le capot comporte la glissière.

Selon un autre exemple de réalisation, l'élément d'accrochage comporte la glissière et le capot comporte le plot de pilotage.

Selon un exemple de réalisation, la glissière comporte une languette élastique configurée pour former un point dur au moins lorsque le couvercle passe de la position d'ouverture à la position de fermeture.

Selon un exemple de réalisation, le col comporte un décrochement formant une butée angulaire au moins lorsque le couvercle passe de la position de fermeture à la position d'ouverture, le décrochement étant formé dans un rebord du col.

Le décrochement est par exemple une découpe dans le rebord telle que le rebord présente alors une épaisseur amoindrie localement.

Selon un exemple de réalisation, le couvercle comporte au moins trois éléments d'accrochage comportant chacun une griffe et au moins trois glissières et trois plots de pilotage correspondants.

L'invention, selon un exemple de réalisation, sera bien comprise et ses avantages apparaitront mieux à la lecture de la description détaillée qui suit, donnée à titre indicatif et nullement limitatif, en référence aux dessins annexés dans lesquels :
La figure 1 montre un premier exemple de réalisation d'un pot de cosmétique à contour circulaire qui comporte une base et un couvercle,
La figure 2 présente la base du pot de la figure 1 selon un premier mode de réalisation de la présente invention, comportant un col de forme circulaire,
La figure 3 présente un éclaté du pot de la figure 1,
La figure 4 présente une platine d'accrochage du couvercle de la figure 1 selon un premier mode de réalisation de la présente invention,
Les figures 5 et 6 présentent en éclaté, une vue de dessus et en vue de dessous de la platine d'accrochage de la figure 4,
La figure 7 présente un premier exemple de réalisation d'un élément d'accrochage selon un premier mode de réalisation de l'invention,
La figure 8 présente une vue de l'intérieur, ou de dessous, d'un capot du couvercle de la figure 1 selon un premier mode de réalisation de la présente invention et destiné à coopérer avec la platine d'accrochage des figures 4 à 6,
La figure 9 présente une coupe du pot de la figure 1 en position de fermeture,
La figure 10 représente une coupe du pot de la figure 1 en position d'ouverture,
La figure 11 montre un deuxième mode de réalisation de la présente invention, comportant un pot de cosmétique à contour carré avec un col de forme carrée,
La figure 12 présente une platine d'accrochage et un capot du couvercle de la figure 11 selon un deuxième mode de réalisation de la présente invention et séparés l'un de l'autre,
La figure 13 présente une platine d'accrochage selon un troisième mode de réalisation de l'invention, et
La figure 14 illustre une vue en coupe de la platine de la figure 13.

Les éléments identiques représentés sur les figures précitées sont identifiés par des références numériques identiques.

La présente description est principalement donnée en référence à un pot à contour circulaire mais celle-ci serait bien entendu valable pour un pot de contour carré ou quelconque. En effet, traditionnellement, un pot 1 de cosmétique a un contour rond, comme celui des figures 1 à 10, ou sensiblement carré comme celui représenté sur les figures 11 et 12.

Le pot 1 comporte une base 2 et un couvercle 3 permettant d'ouvrir ou fermer le pot 1.

La base est réalisée en tout matériau approprié, notamment en verre ou en matière plastique. Elle peut être transparente ou opaque.

Comme cela est visible sur les figures 2 et 3, la base 2 comporte un récipient 200 et un col 201 qui surmonte le récipient 200.

Comme illustré sur la figure 3, la base peut être prévue pour recevoir une cuvette rapportée 205, appelée aussi cupule, éventuellement munie d'un opercule de fermeture 206, qui contient le produit cosmétique comme dans le cas d'un pot traditionnel. Cette cupule et son opercule sont bien entendu optionnels et le produit cosmétique peut tout aussi bien être contenu directement dans le récipient 200.

Le col définit une ouverture qui permet d'accéder à un produit contenu dans le récipient 200 (ou dans la cupule). Les dimensions du col et de l'ouverture sont voisines des dimensions en section de la base. En tout état de cause, l'ouverture du pot est suffisamment large pour permettre le passage d'au moins un doigt d'une main, c'est à dire qu'elle présente, en section, une dimension transversale supérieure ou égale à environ 25 millimètres.

Le col 201 comporte ici une encoche 202 et un rebord périphérique 204, sous lequel est définie l'encoche.

Plus précisément, dans cet exemple, le col ne comporte qu'une seule encoche 202 qui s'étend tout autour du col 201 et continûment. De plus, l'encoche 202 est ici formée sur un pourtour extérieur du col 201.

De préférence, une partie supérieure du rebord 204 est arrondie ou biseautée pour créer un effet de rampe avec un élément qui serait déplacé verticalement contre le col.

Le col 201 est ainsi ici dépourvu de tout pas de vis ou de rampe de vissage et, comparé à un col traditionnel, il présente une hauteur réduite. Par exemple, à titre indicatif, un pot carré selon l'invention présente une hauteur d'environ 95 mm avec un col d'environ 6,3 mm de hauteur et avec une encoche d'environ 3,5 mm de hauteur et d'environ 1,5 mm de profondeur. Pour un pot traditionnel de même taille, la hauteur du col aurait été de l'ordre de 10,3 mm. Ces valeurs sont toutefois données à titre indicatif seulement.

Optionnellement, le col peut comporter une butée angulaire. C'est par exemple le cas ici, où la butée angulaire est formée par exemple par un décrochement 203 creusé dans le rebord 204. Le col 201, au niveau du décrochement, a alors une épaisseur constante selon sa hauteur par exemple. Ici le col ne comporte qu'une seule butée de ce type mais il pourrait bien entendu en comporter plusieurs. La fonction et l'usage d'une telle butée sera décrit ultérieurement.

Comme le montrent les figures 3 à 8 principalement, le couvercle 3 comporte une platine d'accrochage 4 et un capot 5, monté à rotation sur la platine 4.

L'assemblage entre le capot 5 et la platine d'accrochage 4 est réalisé par tout moyen approprié, par exemple par un circlips qui retient la platine d'accrochage 4 à l'intérieur du capot 5, ou encore par encliquetage de la platine d'accrochage 4 dans le capot 5.

Le capot 5 et la platine d'accrochage 4 coopèrent pour permettre une ouverture facile et une fermeture fiable du pot 1 au cours des utilisations.

Le couvercle 3 comporte aussi un joint d'étanchéité 420, accroché sous la platine d'accrochage 4. Le joint d'étanchéité plan 420 est par exemple compressible, ayant une épaisseur de quelques dixièmes de millimètre, destiné à être comprimé sur son pourtour entre la platine 4 et le col 201 de la base 2. Le joint plan 420 est réalisé en toute matière appropriée élastiquement compressible, notamment en polyéthylène, en SEBS, en élastomère ou toute autre matière équivalente. Comme il n'y a pas, ou très peu, de rotation relative entre la platine d'accrochage et le col, le joint plan 420 n'est pas, ou très peu, sollicité en cisaillement, et il est possible de choisir une matière relativement adhérente qui présente un coefficient de frottement élevé.

A la place d'un tel joint plan 420, compressible, le plateau obturateur monté sur une suspension et revêtu d'un joint d'épaisseur réduite peut être envisagé, comme cela est décrit par exemple dans la demande de brevet FR 2969127.

La platine d'accrochage 4 comporte un support 400.

Le support 400 est réalisé en tout matériau approprié, notamment en métal, par exemple par usinage, ou en plastique, par exemple par moulage.

Quelle que soit la forme extérieure du pot 1, le support 400 a possiblement une forme globalement cylindrique afin de favoriser une rotation avec le capot 5.

Le support 400 comporte une paroi de contour 400a et un plateau de fermeture 401 comportant une face dite supérieure 401a destinée à être orientée vers le capot 5, et une face dite inférieure 401b, sensiblement parallèle à la face supérieure 401a, et destinée à être orientée vers la base 2.

Du côté de la face supérieure 401a, le support 400 comporte ici un plot central 403, dit plot central femelle 403, qui est configuré pour former un pivot pour le capot 5 qui sera décrit ultérieurement.

Le plot central femelle 403 est sensiblement centré par rapport à la face supérieure 401a. Il est ici creux, ou autrement dit formé par une paroi en relief par rapport à la face supérieure 401a. La paroi définissant le plot central femelle 403 forme ici un contour fermé et comporte ici une partie dessinant un arc de cercle 403a et une partie plane 403b.

Du côté de la face supérieure 401a, le support 400 comporte aussi un pion 404 formant un centre de rotation autour duquel un élément d'accrochage 410 pivote lorsqu'il passe entre une première position et une deuxième position, comme ceci sera décrit ultérieurement. Le pion 404 est ici positionné en périphérie de la surface supérieure 401a. En l'occurrence, le pot 1 du présent exemple de réalisation comportant trois éléments d'accrochage 410, le support 400 comporte donc trois pions 404.

Enfin, ici, le support comporte une languette d'indexation 405, et même ici deux languettes d'indexation disposées diamétralement opposées. La languette d'indexation 405 est ici formée par une découpe réalisée dans la paroi de contour 400a du support. Elle comporte ainsi un bord libre, opposé à un bord d'attache par lequel elle est reliée au support 400. Le bord libre comporte par exemple un bourrelet 405a. Le bourrelet 405a est ainsi configuré pour coopérer avec la butée angulaire, ici le décrochement 203 du col 201 de la base. Toute rotation de la platine 4 par rapport à la base est ainsi limitée, notamment lors d'un pivotement du capot 5 par rapport à la platine 4 pour ouvrir ou fermer le pot. En effet, en cas de glissement de la platine 4 par rapport à la base 2, le bourrelet 405a glisse le long du rebord 204 puis vient se positionner dans un décrochement 203, empêchant le pivotement de la platine 4 par rapport à la base 2 et facilitant alors le pivotement du capot 5 par rapport à la platine 4. Ainsi, tant que le bourrelet 405a est hors d'un décrochement 203, la languette d'indexation 405 est déformée élastiquement par flexion.

La ou les languettes d'indexation et le décrochement 203 sont toutefois optionnels.

Pour agripper le couvercle 3 à la base 2, la platine d'accrochage 4 comporte au moins un élément d'accrochage 410. Dans le présent exemple de réalisation, elle comporte trois éléments d'accrochage 410, identiques, positionnés à égales distances les uns des autres, c'est-à-dire ici tous les 120°, à la périphérie du support 400. Pour faciliter leur fabrication et leur mise en place, ils sont en outre ici reliés les uns aux autres par des branches 406, reliant chacun des éléments d'accrochage 410 à un anneau 407 destiné à être enfilé autour du plot central femelle 403. Ces branches sont toutefois optionnelles.

Chaque élément d'accrochage 410 est de préférence réalisé de manière monobloc, par exemple en métal ou par moulage de matière plastique. Voire ici, tous les éléments d'accrochage 410, les branches 406 et l'anneau 407 sont possiblement réalisés ensemble de manière monobloc.

Chaque élément d'accrochage 410 comporte ici une plaquette 412 et un crochet 413 muni d'une griffe 411. Autrement dit, le crochet est relié à la plaquette 412 par une de ses extrémités et comporte la griffe 411 à son extrémité opposée à la précédente.

Dans le présent exemple de réalisation, lorsque l'élément d'accrochage 410 est positionné sur le support 400, la plaquette 412 s'étend sensiblement parallèlement à la face supérieure 401a et le crochet s'étend sensiblement orthogonalement à la plaquette 412, contournant la paroi de contour 400a du support 400, la griffe 411 étant alors positionnée sous la paroi de contour 400a, orientée vers un centre du support 400.

La griffe 411 a ici une forme de rebord franc recourbé vers le centre du support 400. De plus, la griffe 411 présente ici une extrémité libre arrondie en adéquation avec le pourtour du col 201, circulaire, avec lequel elle est destinée à coopérer.

La griffe 411 est ainsi configurée pour s'agripper au col 201 de la base 2 en s'engageant dans l'encoche 202 sous le rebord 204 lorsque le pot 1 est fermé.

La plaquette 412 comporte un trou 408 configuré pour coopérer avec un pion 404 du support 400 pour former une liaison pivot entre l'élément d'accrochage 410 correspondant et le support 400.

Dans le présent exemple de réalisation, la plaquette 412 comporte une glissière 301.

La glissière 301 est ici une découpe dans la plaquette 412.

La glissière 301 comporte une première extrémité 301a et une deuxième extrémité 301b.

Dans cet exemple de réalisation, la première extrémité 301a est plus loin d'un centre de rotation du couvercle 3 que la deuxième extrémité 301b. En d'autres termes, la première extrémité est située plus en périphérie du support 400 que la deuxième extrémité lorsque l'élément d'accrochage est monté sur le support 400.

En outre, la glissière 301 présente une forme oblongue et courbée, c'est-à-dire une forme de haricot.

De plus, la glissière 301 comporte aussi ici une languette élastique 301c configurée pour former un point dur au moins lorsque le couvercle 3 passe de la position d'ouverture à la position de fermeture. Elle est disposée entre un bord interne et un bord externe de la glissière et est ici positionnée d'un côté du bord interne de la glissière 301, c'est-à-dire du bord situé vers un centre du couvercle 3 par rapport au bord externe. La languette élastique 301c comporte une extrémité libre, de sorte que la languette élastique 301c forme une lame en attente par rapport au bord interne de la glissière. L'extrémité libre est en outre située d'un côté de la première extrémité 301a de la glissière et forme ici en partie cette première extrémité 301a ; autrement dit, elle est reliée au bord interne en un point situé entre l'extrémité libre et la deuxième extrémité 301b.

De plus, la languette élastique 301c comporte optionnellement une partie incurvée, comportant ici l'extrémité libre, formant un élargissement par rapport au bord externe et destinée à recevoir un plot 302, comme ceci sera décrit ultérieurement.

De ce fait, la glissière comportant une telle languette élastique est possiblement plus large et plus longue que les autres, comme le montre la figure 7 par exemple.

Ici, une seule des trois glissières 301 est munie d'une telle languette élastique. Toutefois, davantage ou toutes les glissières pourraient en être munies. Les languettes pourraient avoir toute autre forme appropriée. Et elles sont optionnelles.

Dans le présent exemple de réalisation, le capot 5 comporte un corps 500. Le corps 500 comporte une face supérieure 501 (visible figure 3 par exemple), un fond 503 (visible figure 8 par exemple), au dos de la face supérieure 501, et une paroi de contour 502.

La face supérieure 501 constitue ici une face extérieure, destinée par exemple à être visible par un utilisateur lorsque le pot 1 est fermé. La face supérieure 501 est par exemple personnalisable, elle est configurée pour recevoir un décor, sous forme de vernis par exemple. Selon une option non représentée, la face supérieure est formée d'une ou plusieurs couches additionnelles ajourées et superposées afin de constituer le décor, ou encore par une couche additionnelle de marqueterie par exemple. Elle peut être réalisée en plastique, bois, verre ou autres. La face supérieure 501 est par exemple plane ou bombée.

La paroi de contour 502 s'étend du côté du fond 503, de préférence sensiblement orthogonalement à celui-ci.

La paroi de contour 502 comporte une surface de contour externe 500a qui a avantageusement la même forme que le contour extérieur de la base 2, et une surface de contour interne 503a. En outre, la surface de contour externe 500a est positionnée en périphérie de la face supérieure 501 ; elle est tangente à un bord de la face supérieure 501. La surface de contour interne 503a a optionnellement, au moins en partie, une forme circulaire, c'est-à-dire qu'elle forme, au moins en partie, un cylindre, avec un diamètre au moins sensiblement égal au diamètre du support 400 de façon à ce que le capot 5 puisse pivoter relativement à la platine d'accrochage 4.

Le capot 5 comporte un plot central 504, dit plot central mâle 504.

Le plot central mâle 504 est sensiblement centré par rapport au fond 503.

Il est ici formé par une paroi en relief par rapport au fond 503 qui forme un contour fermé, mais pourrait être une forme pleine.

Il comporte ici une partie 504a dessinant un arc de cercle et deux parties sensiblement planes 504b et 504c qui sont inclinées l'une par rapport à l'autre.

Le plot central mâle 504 comporte en outre des dimensions telles qu'une fois le capot 5 assemblé avec la platine 4, le plot central mâle 504 est inséré dans le plot central femelle 403 avec une surface externe de la partie 504a en arc de cercle du plot central mâle 504 qui tangente une surface interne de la partie 403a en arc de cercle du plot central femelle 403. En même temps, l'une des deux parties planes 504b ou 504c est alors tangente à la partie plane 403b. Les parties planes 504b et 504c en coopération avec la partie plane 403b forment des butées angulaires pour la rotation du capot 5 relativement à la platine 4 selon que le couvercle est en position d'ouverture ou de fermeture.

Le capot 5 comporte en outre un plot 302, ici trois plots 302 puisqu'il y a trois éléments d'accrochage 410.

Les plots 302 sont positionnés sur le fond 503, à égales distances les uns des autres, soit environ tous les 120° et à une même distance d'un centre de rotation du capot 5 par rapport à la platine 4.

Chaque plot 302 a ici une forme de doigt cylindrique circulaire en saillie depuis le fond 503.

Ainsi, une fois le capot 5 et la platine 4 assemblés l'un à l'autre, chacun des plots 302 est inséré dans une glissière 301 et peut coulisser par rapport à elle entre sa première extrémité 301a et sa deuxième extrémité 301b.

Deux positions de fonctionnement du couvercle sont ainsi définies : une position de fermeture (illustrée par exemple figure 9), et une position d'ouverture (illustrée par exemple figure 10).

Lorsque le couvercle est en position de fermeture, chacun des plots 302 est positionné vers la première extrémité 301a de la glissière 301 et les éléments d'accrochage 410 sont alors en première position, c'est-à-dire une position dans laquelle la griffe 411 correspondante est dans une position rapprochée du centre, de sorte que lorsque le couvercle est sur la base, les griffes 411 sont engagées dans l'encoche 202, sous le rebord 204. En outre, le plot 302 coopérant avec la glissière 301 qui comporte une languette élastique 301c est alors maintenu, retenu, entre le bord externe de cette glissière et l'extrémité libre de la languette 301c, celle-ci étant alors déformée élastiquement et écartée du bord externe de la glissière.

Lorsque le couvercle est en position d'ouverture, chacun des plots 302 est positionné vers la deuxième extrémité 301b de la glissière 301 et les éléments d'accrochage 410 sont alors en deuxième position, c'est-à-dire une position dans laquelle la griffe 411 correspondante est dans une position éloignée du centre par rapport à la première position, de sorte que, lorsque le couvercle est initialement sur la base, les griffes 411 sont dégagées de l'encoche 202 et peuvent contourner le rebord 204, ce qui permet de séparer le couvercle 3 de la base 2.

Considérant par exemple le couvercle sur la base, lorsque le capot 5 est tourné par rapport à la platine 4 en sens antihoraire à partir de la position de fermeture, chacun des plots 302 parcourt la glissière 301 correspondante depuis la première extrémité 301a vers la deuxième extrémité 301b, ce qui a pour effet de faire pivoter l'élément d'accrochage 410 autour de son pion 404, en l'occurrence en sens horaire, provoquant alors un écartement de la griffe 411 par rapport au col de la base 2, c'est-à-dire que la griffe passe alors d'une première position à une deuxième position. Dans ce cas, chaque plot 302 coopère alors avec un bord externe de la glissière en le repoussant pour l'éloigner d'un centre du couvercle.

S'il apparait malencontreusement un glissement entre platine et la base lorsque le capot est tourné par rapport à la platine, alors un des bourrelets 405a glisse le long du rebord 204 jusqu'à venir se positionner dans un décrochement 203, ce qui bloque toute rotation relative entre la platine et la base tant que les griffes ne sont pas dégagées des encoches.

Pour refermer le pot, une fois le couvercle en position d'ouverture positionné sur la base, le capot 5 est tourné par rapport à la platine 4 en sens horaire ; chacun des plots 302 parcourt alors la glissière 301 correspondante depuis la deuxième extrémité 301b vers la première extrémité 301a, ce qui a pour effet de faire pivoter l'élément d'accrochage 410 autour de son pion 404, dans ce cas en sens antihoraire, provoquant alors un rapprochement de la griffe 411 du col de la base, c'est-à-dire qu'elle repasse de sa deuxième position à sa première position, de sorte qu'elle s'engage à nouveau dans l'encoche 202. Dans ce cas, chaque plot 302 coopère alors avec un bord interne de la glissière en le repoussant vers un centre du couvercle. En outre, lorsque le plot 302 coopérant avec la glissière 301 qui comporte la languette élastique 301c arrive à la première extrémité 301a de cette glissière, il tombe dans la partie incurvée de la languette élastique, ce qui donne à l'utilisateur la sensation de franchir un point dur.

Les griffes 411 des éléments d'accrochage 410 sont ainsi configurées pour que, dans la première position, les extrémités libres des griffes se situent à l'intérieur d'un cercle imaginaire qui aurait pour diamètre le diamètre maximum du rebord 204 de la base et que dans la deuxième position les extrémités libres des griffes se situent à l'extérieur de ce cercle imaginaire.

Un tel couvercle 3 est ainsi facilement adaptable à toute base 2, destinée à contenir un produit cosmétique, comportant un col 201 avec au moins une encoche 202 en périphérie.

La figure 11 présente un pot 1' selon un deuxième exemple de réalisation de la présente invention.

Les éléments identiques à ceux du mode de réalisation précédent sont indiqués par des références numériques identiques, surmontées d'un signe « prime » et ne sont donc pas à nouveau décrits.

A titre d'exemple, le col 201' du pot de la figure 11 est ici carré. Contrairement aux pots usuels, l'ouverture qui permet d'accéder au produit n'est pas circulaire ici, elle présente une forme qui la rend très proche du contour extérieur de la base. Le couvercle présente de son côté une forme extérieure qui correspond à celle de la base. D'autres formes non circulaires sont également possibles.

En outre, le col 201' est dépourvu de butée angulaire du type du décrochement 203. En effet la non-circularité de l'ouverture permet directement une indexation angulaire du couvercle sur la base.

En revanche, le col 201' comporte quatre encoches 202', chacune d'elles étant située sensiblement au milieu de chacun des côtés du col 201'.

En concordance, le couvercle 3' comporte quatre éléments d'accrochage 410', visibles figure 12.

Comme le montre la figure 12, la disposition des plots 302' et des glissières 301' est ici inversée, à savoir que les glissières 301', ici au nombre de quatre aussi, sont ici disposées dans le corps 500' du capot 5' et les plots 302' sur les éléments d'accrochage 410', en faisant saillie en direction du capot 5' pour pouvoir coopérer avec les glissières 301'. En outre, les glissières 301' sont ici formées par une paroi en saillie par rapport au fond 503' du capot 5' qui dessine un contour, ici fermé. Aucune glissière ne comporte ici de languette élastique, mais au moins l'une d'elle pourrait en comporter une, par exemple disposée entre un bord externe et un bord interne de la glissière.

Par conséquent, au lieu d'être plus éloignée du centre, la première extrémité 301a' de chaque glissière 301' est ici plus proche du centre. Autrement dit, dans cet exemple de réalisation, la deuxième extrémité 301b' est plus loin d'un centre de rotation du couvercle 3' que la première extrémité 301a' ; la deuxième extrémité est située plus en périphérie du corps 500 que la première extrémité.

Ainsi, dans cet exemple de réalisation, une rotation du capot 5' par rapport à la platine 4' fait pivoter les éléments d'accrochage 410' induisant un passage entre la première position et la deuxième position des éléments d'accrochage 410 et donc un engagement ou désengagement des griffes 411' par rapport aux encoches 202'.

Or dans cet exemple, pour ouvrir le pot, à partir de la position de fermeture, chaque plot 302' coopère alors avec un bord interne de la glissière 301' qui le repousse en l'éloignant d'un centre du couvercle, alors que pour refermer le pot, chaque plot 302' coopère alors avec un bord externe de la glissière 301' qui le ramène vers un centre du couvercle.

Par ailleurs, à titre illustratif, le plot central 403' de la platine 4' est ici un plot mâle et le plot central 504' du capot 5' est ici un plot femelle. Ces plots sont en outre ici dépourvus de partie plane. Ceci pourrait bien entendu être transposé au mode de réalisation précédent (inversion des plots et/ou suppression des parties planes par exemple).

Les figures 13 et 14 présentent un troisième exemple de réalisation de la présente invention.

Les éléments identiques à ceux des modes de réalisation précédents sont indiqués par des références numériques identiques, surmontées d'un signe « seconde » et ne sont donc pas à nouveau décrits.

Dans ce troisième exemple, les éléments d'accrochages 410" sont montés mobiles en translation par rapport à la platine 4".

Ce mode de réalisation comporte, comme le précédent, quatre éléments d'accrochage 410" qui sont par exemple configurés pour coopérer avec un même capot 5' que celui des figures 11 et 12 et possiblement une même base 2' que celle de la figure 11 ou même celle de la figure 2.

Dans ce cas, une rotation en sens antihoraire, à partir de la position de fermeture, du capot par rapport à la platine, induit une translation des éléments d'accrochage 410" entrainant un écartement des griffes 411" et une rotation en sens horaire, à partir de la position d'ouverture, du capot par rapport à la platine, induit une translation en sens inverse des éléments d'accrochage 410" entrainant un rapprochement des griffes 411".

Il faut noter que dans les différents modes de construction qui ont été décrits, le passage de la position d'ouverture à la position de fermeture et le passage inverse sont réalisés avec un couple plus faible que pour un pot traditionnel avec un couvercle vissé. La première raison est qu'il n'y a pas, ou presque, de glissement du joint d'étanchéité contre le col de la base. La seconde raison est que les efforts mécaniques de fermeture et d'ouverture sont ramenés vers le centre du couvercle. De ce fait le couple de serrage ou de desserrage qu'un utilisateur doit appliquer au couvercle pour fermer ou ouvrir le pot est plus faible que pour un pot vissé où les efforts sont localisés vers la périphérie du couvercle.

Bien sûr, la présente invention ne se limite ni à la description précédente ni aux figures annexées, mais s'étend à toute variante à la portée de l'homme du métier.

## Revendications

1. Pot de cosmétique (1, 1') comportant une base (2, 2') et un couvercle (3, 3') pour fermer la base (2, 2'), avec
la base (2, 2') qui comporte un récipient (200, 200') surmonté d'un col (201, 201') muni d'une encoche (202, 202'), et
le couvercle (3, 3') qui est configuré pour prendre une position de fermeture et une position d'ouverture, et qui comporte en outre au moins un élément d'accrochage (410, 410', 410") muni d'une griffe (411, 411', 411"), l'élément d'accrochage (410, 410', 410") étant configuré pour prendre une première position avec la griffe (411, 411', 411") engagée dans l'encoche (202, 202') lorsque le couvercle (3, 3') est en position de fermeture et que le pot (1, 1') est fermé et pour prendre une deuxième position, dans laquelle la griffe (411, 411', 411") est écartée du col (201, 201') par rapport à la première position et est désengagée de l'encoche (202, 202'), lorsque le couvercle (3, 3') est en position d'ouverture,
le pot étant **caractérisé en ce que** le couvercle (3, 3') comporte une glissière (301, 301'), à double action radiale et excentrée, et un plot de pilotage (302, 302', 302") configuré pour coulisser par rapport à la glissière (301, 301') entre une première position et une deuxième position, l'élément d'accrochage (410, 410', 410") prenant la première position lorsque le plot de pilotage (302, 302', 302") est en première position par rapport à la glissière (301, 301') et l'élément d'accrochage (410, 410', 410") prenant la deuxième position lorsque le plot de pilotage (302, 302', 302") est en deuxième position par rapport à la glissière (301, 301').

2. Pot de cosmétique selon la revendication 1, **caractérisé en ce que** la glissière (301, 301') a une forme de haricot, et **en ce qu'**elle comporte une première extrémité (301a, 301a') et une deuxième extrémité (301b, 301b'), et **en ce que** l'une de la première extrémité (301a, 301a') ou de la deuxième extrémité (301b, 301b') est plus loin d'un centre de rotation du couvercle (3, 3') que l'autre de la première extrémité (301a, 301a') ou de la deuxième extrémité (301b, 301b').

3. Pot de cosmétique selon l'une quelconque des revendications 1 ou 2, **caractérisé en ce que** le couvercle (3, 3') comporte une partie interne, appelée platine d'accrochage (4, 4', 4"), et une partie externe, appelée capot (5, 5'), la platine d'accrochage (4, 4', 4") et le capot (5, 5') étant montés à rotation l'un par rapport à l'autre, le couvercle (3, 3') prenant la position d'ouverture lorsque le capot (5, 5') est tourné par rapport à la platine d'accrochage (4, 4', 4") par rapport à la position de fermeture, et dans un sens antihoraire.

4. Pot de cosmétique selon l'une quelconque des revendications 1 à 3, **caractérisé en ce que** la platine d'accrochage (4, 4', 4") comporte un support (400, 400', 400"), l'élément d'accrochage (410, 410', 410") étant monté sur le support (400, 400', 400") et mobile par rapport à lui.

5. Pot de cosmétique selon la revendication 4, **caractérisé en ce que** l'élément d'accrochage (410, 410', 410") comporte une plaquette (412, 412'), et **en ce qu'**il est monté à pivotement au support (400, 400') de la platine d'accrochage (4, 4') par la plaquette (412, 412').

6. Pot de cosmétique selon la revendication 5, **caractérisé en ce que** la plaquette (412, 412') est positionnée parallèlement à une surface supérieure du support (400, 400') de la platine d'accrochage (4, 4') et est configurée pour pivoter autour d'un axe parallèle à un axe de pivotement autour duquel le capot (5, 5') est configuré pour pivoter par rapport à la platine d'accrochage (4, 4').

7. Pot de cosmétique selon la revendication 4, **caractérisé en ce que** la platine d'accrochage (4") comporte une rainure radiale configurée pour guider l'élément d'accrochage (410") en translation par rapport au support (400") de la platine d'accrochage (4") entre sa première position et sa deuxième position.

8. Pot de cosmétique selon l'une quelconque des revendications 1 à 7, **caractérisé en ce que** l'élément d'accrochage (410', 410") comporte le plot de pilotage (302', 302") et **en ce que** le capot (5') comporte la glissière (301').

9. Pot de cosmétique selon l'une quelconque des revendications 1 à 7, **caractérisé en ce que** l'élément d'accrochage (410) comporte la glissière (301) et **en ce que** le capot (5) comporte le plot de pilotage (302).

10. Pot de cosmétique selon l'une quelconque des revendications 1 à 9, **caractérisé en ce que** la glissière (301) comporte une languette élastique (301c) configurée pour former un point dur au moins lorsque le couvercle (3) passe de la position d'ouverture à la position de fermeture.

11. Pot de cosmétique selon l'une quelconque des revendications 1 à 10, **caractérisé en ce que** le col (201) comporte un décrochement (203) formant une butée angulaire au moins lorsque le couvercle (3) passe de la position de fermeture à la position d'ouverture, le décrochement (203) étant formé dans un rebord (204) du col (201).

12. Pot de cosmétique selon l'une quelconque des revendications 1 à 11, **caractérisé en ce que** le couvercle (3, 3') comporte au moins trois éléments d'accrochage (410, 410', 410") comportant chacun une griffe (411, 411', 411") et au moins trois glissières (301, 301') et trois plots de pilotage (302, 302', 302") correspondants.

## Patentansprüche

1. Kosmetikbehälter (1, 1'), umfassend ein Basisteil (2, 2') und einen Deckel (3, 3') zum Verschließen des Basisteils (2, 2'), wobei
das Basisteil (2, 2') ein Gefäß (200, 200') umfasst, das von einem Bund (201, 201') überhöht wird, der mit einer Einkerbung (202, 202') versehen ist, und
der Deckel (3, 3') dazu ausgelegt ist, eine Schließposition und eine Öffnungsposition einzunehmen, und ferner zumindest ein Verhakungselement (410, 410', 410") enthält, das mit einer Klaue (411, 411', 411") versehen ist, das Verhakungselement (410, 410', 410") dazu ausgelegt ist, eine erste Position mit der in die Einkerbung (202, 202') eingreifenden Klaue (411, 411', 411") dann einzunehmen, wenn der Deckel (3, 3') in Schließposition ist und der Behälter (1, 1') geschlossen ist, und eine zweite Position, in welcher die Klaue (411, 411', 411") von dem Bund (201, 201') bezüglich der ersten Position beabstandet ist und außer Eingriff mit der Einkerbung (202, 202') ist, dann einzunehmen, wenn der Deckel (3, 3') in Öffnungsposition ist,
wobei der Behälter **dadurch gekennzeichnet ist, dass** der Deckel (3, 3') eine Gleitführung (301, 301') mit zweifacher, radialer und exzentrischer, Wirkung und einen Steuerzapfen (302, 302', 302") enthält, der dazu ausgelegt ist, bezüglich der Gleitführung (301, 301') zwischen einer ersten Position und einer zweiten Position zu gleiten, wobei das Verhakungselement (410, 410', 410") die erste Position dann einnimmt, wenn der Steuerzapfen (302, 302', 302") in der ersten Position bezüglich der Gleitführung (301, 301') ist, und wobei das Verhakungselement (410, 410', 410") die zweite Position dann einnimmt, wenn der Steuerzapfen (302, 302', 302") in der zweiten Position bezüglich der Gleitführung (301, 301') ist.

2. Kosmetikbehälter nach Anspruch 1, **dadurch gekennzeichnet, dass** die Gleitführung (301, 301') eine Nierenform hat, und dass sie ein erstes Ende (301a, 301a') und ein zweites Ende (301b, 301b') aufweist, und dass eines von dem ersten Ende (301a, 301a') oder dem zweiten Ende (301b, 301b') weiter weg von einem Drehmittelpunkt des Deckels (3, 3') ist als das andere von dem ersten Ende (301a, 301a') oder dem zweiten Ende (301b, 301b').

3. Kosmetikbehälter nach einem der Ansprüche 1 oder 2, **dadurch gekennzeichnet, dass** der Deckel (3, 3') ein Innenteil, Verhakungsplatte (4, 4', 4") genannt, und ein Außenteil, Kappe (5, 5') genannt, aufweist, wobei die Verhakungsplatte (4, 4', 4") und die Kappe (5, 5') zueinander drehbar gelagert sind, wobei der Deckel (3, 3') die Öffnungsposition dann einnimmt, wenn die Kappe (5, 5') bezüglich der Schließposition gegenüber der Verhakungsplatte (4, 4', 4") in Gegenuhrzeigerrichtung verdreht ist.

4. Kosmetikbehälter nach einem der Ansprüche 1 bis 3, **dadurch gekennzeichnet, dass** die Verhakungsplatte (4, 4', 4") einen Träger (400, 400', 400") umfasst, wobei das Verhakungselement (410, 410', 410") an dem Träger (400, 400', 400") gelagert und gegenüber diesem beweglich ist.

5. Kosmetikbehälter nach Anspruch 4, **dadurch gekennzeichnet, dass** das Verhakungselement (410, 410', 410") einen Steg (412, 412') umfasst, und dass es über den Steg (412, 412') verschwenkbar an dem Träger (400, 400') der Verhakungsplatte (4, 4') gelagert ist.

6. Kosmetikbehälter nach Anspruch 5, **dadurch gekennzeichnet, dass** der Steg (412, 412') parallel zu einer oberen Fläche des Trägers (400, 400') der Verhakungsplatte (4, 4') positioniert und dazu ausgelegt ist, um eine Achse herum zu schwenken, die parallel zu einer Schwenkachse verläuft, um welche die Kappe (5, 5') bezüglich der Verhakungsplatte (4, 4') verschwenkbar ausgebildet ist.

7. Kosmetikbehälter nach Anspruch 4, **dadurch gekennzeichnet, dass** die Verhakungsplatte (4") eine radial verlaufende Nut aufweist, die dazu ausgelegt ist, das Verhakungselement (410") translatorisch bezüglich des Trägers (400") der Verhakungsplatte (4") zwischen seiner ersten Position und seiner zweiten Position zu führen.

8. Kosmetikbehälter nach einem der Ansprüche 1 bis 7, **dadurch gekennzeichnet, dass** das Verhakungselement (410', 410") den Steuerzapfen (302', 302") umfasst, und dass die Kappe (5') die Gleitführung (301') umfasst.

9. Kosmetikbehälter nach einem der Ansprüche 1 bis 7, **dadurch gekennzeichnet, dass** das Verhakungselement (410) die Gleitführung (301) umfasst, und dass die Kappe (5) den Steuerzapfen (302) umfasst.

10. Kosmetikbehälter nach einem der Ansprüche 1 bis 9, **dadurch gekennzeichnet, dass** die Gleitführung (301) eine Federzunge (301c) umfasst, die dazu ausgelegt ist, eine schwergängige Stelle zumindest dann zu bilden, wenn der Deckel (3) von der Öffnungsposition in die Schließposition übergeht.

11. Kosmetikbehälter nach einem der Ansprüche 1 bis 10, **dadurch gekennzeichnet, dass** der Bund (301) einen Absatz (203) aufweist, der einen Winkelanschlag zumindest dann bildet, wenn der Deckel (3) von der Schließposition in die Öffnungsposition übergeht, wobei der Absatz (203) in einer Randleiste (204) des Bundes (201) ausgebildet ist.

12. Kosmetikbehälter nach einem der Ansprüche 1 bis 11, **dadurch gekennzeichnet, dass** der Deckel (3, 3') zumindest drei Verhakungselemente (410, 410', 410") umfasst, die jeweils eine Klaue (411, 411', 411") umfassen, sowie zumindest drei Gleitführungen (301, 301') und drei entsprechende Steuerzapfen (302, 302', 302").

## Claims

1. A cosmetic pot (1, 1') comprising a base (2, 2') and a lid (3, 3') to close the base (2, 2'),
the base (2, 2') comprising a container (200, 200') surmounted by a neck (201, 201') provided with an indentation (202, 202'), and
the lid (3, 3') being configured to take a closing position and an opening position, and further comprising at least one coupling member (410, 410', 410") provided with a claw (411, 411', 411"), the coupling member (410, 410', 410") being configured to take a first position with the claw (411, 411', 411") engaged in the indentation (202, 202') when the lid (3, 3') is in closing position and the pot (1, 1') is closed and to take a second position, in which the claw (411, 411', 411") is away from the neck (201, 201') relative to the first position and is disengaged from the indentation (202, 202'), when the lid is in opening position, the pot being **characterized in that** the lid (3, 3') comprises an eccentric radial double action slide (301, 301'), and a guide stud (302, 302', 302") configured to slide relative to the slide (301, 301') between a first position and a second position, the coupling member (410, 410', 410") taking the first position when the guide stud (302, 302', 302") is in the first position relative to the slide (301, 301') and the coupling member (410, 410', 410") taking the second position when the guide stud (302, 302', 302") is in the second position relative to the slide (301, 301').

2. A cosmetic pot according to claim 1, **characterized in that** the slide (301, 301') is bean-shaped, and **in that** it comprises a first end (301a, 301a') and a second end (301b, 301b'), and **in that** one of the first end (301a, 301a') or the second end (301b, 301b') is further from a center of rotation of the lid (3, 3') than the other of the first end (301a, 301a') or the second end (301b, 301b').

3. A cosmetic pot according to any one of claims 1 or 2, **characterized in that** the lid (3, 3') comprises an inside part, termed coupling plate (4, 4', 4"), and an outside part, termed cap (5, 5'), the coupling plate (4, 4', 4") and the cap (5, 5') being rotatably mounted relative to each other, the lid (3, 3') taking the opening position when the cap (5, 5') is turned relative to the coupling plate (4, 4', 4") relative to the closing position, in an anticlockwise direction.

4. A cosmetic pot according to any one of claims 1 to 3, **characterized in that** the coupling plate (4, 4', 4") comprises a support (400, 400', 400"), the coupling member (410, 410', 410") being mounted on the support (400, 400', 400") and movable relative to it.

5. A cosmetic pot according to claim 4, **characterized in that** the coupling member (410, 410', 410") comprises a small plate (412, 412'), and **in that** it is pivotally mounted to the support (400, 400') of the coupling plate (4, 4') by the small plate (412, 412').

6. A cosmetic pot according to claim 5, **characterized in that** the small plate (412, 412') is positioned parallel to an upper surface of the support (400, 400') of the coupling plate (4, 4') and is configured to pivot around an axis parallel to a pivotal axis around which the cap (5, 5') is configured to pivot relative to the coupling plate (4, 4').

7. A cosmetic pot according to claim 4, **characterized in that** the coupling plate (4") comprises a radial groove configured to guide the coupling member (410") in translation relative to the support (400") of the coupling plate (4") between its first position and its second position.

8. A cosmetic pot according to any one of claims 1 to 7, **characterized in that** the coupling member (410', 410") comprises the guide stud (302', 302") and the cap (5') comprises the slide (301').

9. A cosmetic pot according to any one of claims 1 to 7, **characterized in that** the coupling member (410) comprises the slide (301) and the cap (5) comprises the guide stud (302).

10. A cosmetic pot according to any one of claims 1 to 9, **characterized in that** the slide (301) comprises an elastic tab (301c) configured to form a point of increased resistance at least when the lid (3) passes from the opening position to the closing position.

11. A cosmetic pot according to any one of claims 1 to 10, **characterized in that** the neck (201) comprises a recess (203) forming an angle stop at least when the lid (3) passes from the closing position to the opening position, the recess (203) being formed in a rim (204) of the neck (201).

12. A cosmetic pot according to any one of claims 1 to 11, **characterized in that** the lid (3, 3') comprises at least three coupling members (410, 410', 410") each comprising a claw (411, 411', 411") and at least three slides (301, 301') and three corresponding guide studs (302, 302', 302").
